# FASCICULE DE BREVET EUROPEEN

(11) **EP 3 266 345 B1**
(45) Date de publication et mention de la délivrance du brevet: **23.10.2019**
(21) Numéro de dépôt: 17382087.9
(22) Date de dépôt: 21.02.2017
(51) Int. Cl.: A47B 47/00, A47B 57/10, A47B 87/00, A47B 96/02, A47B 47/02, A47B 47/04

(54) **ÉTAGÈRE OU PARTIE D'ÉTAGÈRE**
REGAL ODER TEIL EINES REGALS
SHELVE OR SHELF PORTION

(30) Priorité: 06.07.2016 ES 201630878 U
(43) Date de publication de la demande: 10.01.2018
(73) Titulaire: Industrial Precision Tools, S.L., 20870 Elgoibar (Gipuzkoa) (ES)
(72) Inventeur: LEONARDO AZKUE, Gorka, 20870 Elgoibar (Gipuzkoa) (ES)
(74) Mandataire: Urizar Barandiaran, Miguel Angel

(56) Documents cités:
- WO-A1-2009/130624
- CN-U- 205 214 677
- JP-A- 2001 087 046
- US-A- 2 926 978
- US-A1- 2006 169 659
- US-A1- 2015 053 635

## Description

### Objet de l'invention

L'objet de l'invention fait référence à une étagère ou partie d'étagère qui se compose uniquement de deux éléments basiques : un panneau-colonne et un rayon ; ces deux éléments basiques disposant de moyens pour être montés/démontés entre eux facilement, rapidement et sans utiliser d'instruments, outils, ni aucune pièce auxiliaire ; et le panneau-colonne disposant de moyens pour garantir son appui stable au sol ; appui qui peut être renforcé par une fixation ne nécessitant que des vis.

Le panneau-colonne et le rayon, selon l'invention, s'utilisent de façon combinée et selon les besoins, afin de créer des étagères (ou des structures de stockages analogues) d'une grande polyvalence.

### Précédents à cette invention

Dans l'état actuel de la technique, les étagères de stockage sont connues et abondamment utilisées. Sont notamment connues les étagères démontables composées de plusieurs composants basiques qui se répètent selon les besoins afin d'adapter la structure de stockage créée à l'espace disponible (ou, au moins, de perdre le minimum d'espace possible). Dans, par exemple et entre autres, les dossiers U0268521 et U0299098 (dans une technologie ancienne) et les dossiers WO2016067075 et ES1142532 (dans une technologie récente), sont décrites quelques structures de stockage de ce type.

Le demandeur lui-même est titulaire du dossier ES1071332 qui, pour le même secteur industriel et dans une technologie relativement récente, avait déjà réduit au nombre de trois les pièces basiques utilisées pour former des étagères ou des parties d'étagères démontables ; bien que les moyens pour les monter/démonter entre elles sans utiliser d'instruments, outils, ni aucune pièce auxiliaire étaient moins polyvalents et plus compliqués à fabriquer.

### Problème technique à résoudre

Les problèmes techniques non résolus avec les solutions connues résident à la fois dans le nombre élevé d'éléments de départ qui doivent être utilisés pour parvenir à une polyvalence importante, et dans la complexité de fabrication des dispositifs permettant de monter/démonter ces composants entre eux en assurant là stabilité/sécurité de la structure de stockage créée :
- utiliser un nombre important d'éléments différents complique le montage, et fabriquer une grande quantité de pièces augmente significativement le prix du produit (avec l'augmentation résultante dans les deux cas de la main d'oeuvre requise).
- la complexité des assemblages peut aboutir à l'impossibilité de la fabrication en série ; et
- la stabilité des structures de stockage créées n'est pas suffisante lorsqu'il s'agit de structures très stylisées et, pour des raisons de sécurité, des éléments ou des solutions de fixation complémentaires sont nécessaires.

L'état de la technique plus proche pour la solution de ces problèmes est le Brevet US 29269778 qui :
a) Pour la stabilité des structures, on propose une solution qui n'est pas efficace pour stabiliser l'ensemble des étagères, en pliant une série de languettes à l'extrémité inférieure des panneaux-colonne.
   Cette solution présente un problème de stabilité du fait d'avoir à supporter les forces latérales, car ces languettes peuvent se plier sans opposer de résistance et faire en sorte que la structure perde la verticalité, et les ailes verticales qui confèrent une petite largeur au panneau-colonne ne l'empêche pas de basculer et de finir appuyer uniquement sur une extrémité.
   La solution de l'invention prévoit un appui à la base des panneaux-colonne avec plusieurs pattes en angle par rapport au plan de symétrie du panneau-colonne, ainsi que plusieurs poches, lequel, avec plus de largeur à la base, donne plus de stabilité ; par ailleurs, pour renforcer la stabilité, les poches disposent d'orifices pour faciliter leur fixation avec des vis là où il est appuyé. Par conséquent, lorsqu'il une force latérale celle-ci est transmise vers le sol dans l'angle des pattes et elle est absorbée par les vis logés dans les orifices sans que la structure perde la verticalité.
b) Pour le problème d'utiliser un nombre important d'éléments, le Brevet US 29269778 présent 3 pièces, les panneaux colonne d'étagère et la plaque supérieure.
   La solution de l'invention réglé le problème avec deux pièces, un panneau-colonne et une étagère
c) Dans le cas d'utilisation de combinaisons d'étagères, l'antécédent US 29269778 est conçu pour une combinaison à la verticale : la plaque supérieure, placée dans la partie supérieure, entoure l'ensemble formé par les panneaux-colonne et i'étagère et permet de les placer une au-dessus de l'autre efficacement grâce aux orifices, devenant à la base l'étagère suivante. Mais la solution de l'invention est conçue pour une combinaison en ligne horizontale grâce aux languettes sur les deux faces de chaque panneau-colonne.

### Avantages de l'invention

L'objet de l'invention réduit au nombre de deux seulement le nombre d'éléments utilisés. En répétant l'utilisation de ces deux seuls éléments selon les besoins, on obtient des étagères ou parties d'étagères bien plus polyvalentes que les étagères connues à ce jour. Chacun de ces éléments utilisés comprend en lui-même tous les dispositifs nécessaires pour monter/démonter ces deux éléments entre eux sans utiliser d'instruments, d'outils ni aucune pièce auxiliaire et doter la structure qui en résulte de la rigidité, résistance, stabilité et sécurité suffisantes et homologuées/conformes aux applications dans le cadre desquelles elle sera utilisée, permettant même de la fixer à l'aide de vis à l'emplacement sur lequel elle reposera.

### Description de l'invention

L'objet de cette invention est une étagère ou partie d'étagère suivant la revendication 1, telle que :
- elle se compose exclusivement d'un panneau-colonne et d'un rayon qui se répètent selon les besoins pour créer des structures de stockage très polyvalentes. Le panneau-colonne, mais également le rayon, sont munis de dispositifs permettant de les monter/démonter entre eux rapidement, facilement et en toute sécurité ; et chaque panneau-colonne dispose d'un support situé sur tout son long occupant son bord inférieur pour le maintenir dans une position d'équilibre stable et, le cas échéant, le fixer à l'emplacement sur lequel il reposera.

De manière spécifique, l'étagère ou partie d'étagère objet de cette invention se caractérise ce que :
- lesdits dispositifs permettant de monter/démonter les panneaux-colonnes et les rayons entre eux se composent d'une ou plusieurs ailes de support en « L », regroupées en un ou plusieurs alignements répartis horizontalement sur les deux faces de chaque panneau-colonne ; et de plusieurs rebords alignés et répartis de manière à occuper deux bords opposés de chaque rayon ; les ailes de support et les rebords s'assemblant entre eux par simple emboîtement, sans utiliser d'outils, ni aucune pièce auxiliaire.
- ledit support est composé de plusieurs branches réparties sur l'ensemble de son bord inférieur, alignées entre elles et formant un angle avec le plan vertical de symétrie du panneau-colonne.
- en lien avec chaque alignement d'ailes de support sur lesquelles se montent les rayons, se trouvent également des baguettes dans le corps du panneau-colonne ; de sorte que les rebords correspondants des rayons reposent leur arête libre sur les ailes de support et sur les baguettes, ce qui augmente considérablement la résistance de l'ensemble.
- de plus, chaque panneau-colonne comprend des cavités, chacune étant placée à chaque extrémité de son support inférieur ; ces cavités étant munies à leur base d'un trou, pour permettre sa fixation à l'aide de vis à l'emplacement sur lequel il reposera.

D'autres configurations et avantages de l'invention peuvent être déduits à partir de la description suivante, et des revendications dépendantes.

### Description des schémas

Pour mieux comprendre l'objet de l'invention, une forme préférentielle de réalisation, pouvant présenter des changements accessoires ne dénaturant pas son fondement, est représentée sur les figures. Dans ce cas :
La figure 1 représente une vue générale schématique en perspective d'une étagère, ou partie d'étagère, conforme à l'invention pour un exemple de réalisation.
La figure 2 représente une vue générale schématique en élévation du panneau-colonne (1).
La figure 3 représente une vue générale schématique en élévation du rayon (2).
Les figures 4 et 5 représentent chacune d'elles des coupes partielles du panneau-colonne (1) respectivement selon les indications A:A et B:B de la figure 2 pour observer les détails de construction de cet exemple de réalisation.

### Description détaillée d'une réalisation préférentielle

La description suivante concerne un exemple de réalisation pratique, non limitatif, de la présente invention. D'autres modes de réalisation, dans lesquels sont introduits des changements accessoires ne dénaturant pas son fondement, ne sont absolument pas écartés.

L'objet de l'invention est une étagère ou une partie d'étagère qui se compose exclusivement d'un panneau-colonne (1) et d'un rayon (2) qui se répètent selon les besoins pour créer des structures de stockage très polyvalentes.

Dans l'exemple de réalisation représenté sur la figure 1, ont été utilisés quatre panneaux-colonnes (1) et plusieurs rayons (2) reliant chaque paire de panneaux entre eux.

De manière générale, il est nécessaire d'utiliser, au minimum, deux panneaux-colonnes (1) et un rayon (2) pour former une étagère ou une partie d'étagère selon l'invention.

Conformément à l'invention, le panneau-colonne (1) comprend, sur ces deux faces, des ailes de support (11) pour recevoir les rayons (2) et un support (12) sur son bord inférieur. Le rayon (2) comprend des rebords (21) répartis de façon à occuper deux bords opposés.

Selon la réalisation représentée, lesdites ailes de support (11) du panneau-colonne (1) sont des protubérances en « L » regroupées en un ou plusieurs alignements répartis horizontalement sur les deux faces de chaque panneau-colonne (1). Les rebords cités (21) sont des dispositifs en forme de crochet. Le montage des rayons (2) sur les panneaux-colonnes (1) s'effectue par l'assemblage entre eux des ailes de support (11) et des rebords (21) par simple emboîtement, sans utiliser d'outils ni aucune pièce auxiliaire. Il est indifférent pour les effets de l'invention que le rayon (2) possède un seul rebord (21) ou plusieurs rebords alignés sur chaque bord ; dès lors que chaque rebord (21) du rayon (2) se positionne et s'emboîte sur une aile de support (11) d'un panneau-colonne (1).

Selon la réalisation représentée, le support (12) est composé de plusieurs branches (121) réparties sur l'ensemble de son bord inférieur, alignées entre elles et formant un angle avec le plan vertical de symétrie du panneau-colonne (1).

De plus, le panneau-colonne (1) comprend également :
- plusieurs baguettes (14) en lien avec chaque alignement horizontal d'ailes de support (11) ; de façon à ce que les rebords (21) correspondants des rayons (2) reposent leur arête libre sur les ailes de support (11) et les baguettes (14) ;
- des cavités (13), chacune étant placée à chaque extrémité du support (12) placé sur son bord inférieur ; ces cavités (13) sont munies à leur base (131) d'un trou (132), pour permettre la fixation à l'aide de vis du panneau-colonne (1) à l'emplacement sur lequel il reposera.

La quantité d'alignements horizontaux d'ailes de support (11) utilisées pour chaque panneau-colonne (1) est indifférente et accessoire aux effets de l'invention ; cette quantité n'ayant de répercussions que sur la hauteur du propre panneau-colonne (1), et en dernier lieu sur la hauteur de la composition de stockage créée.

Des dispositifs supplémentaires peuvent être ajoutés : par exemple des trous ou des ouvertures tant sur le panneau-colonne (1) que sur le rayon (2) pour alléger leur poids, ou des nervures sur la face inférieure des rayons (2) pour améliorer leur résistance.

Les matériaux, les dimensions et les proportions peuvent varier, sans sortir du cadre de l'invention définie dans les revendications.

## Revendications

1. Étagère ou partie d'étagère, telle qu'elle comprend un panneau-colonne (1) et un rayon (2) qui se répètent en fonction des besoins pour créer des structures de stockage polyvalentes; lesdits panneau-colonne (1) et rayon (2) étant munis de dispositifs permettant de monter/démonter ces deux éléments entre eux sans utiliser d'instruments, d'outils ni aucune pièce auxiliaire; et chaque panneau-colonne (1) présentant un support (12) disposé sur tout le long du panneau-colonne (1) occupant son bord inférieur, pour le maintenir dans une position d'équilibre stable, et où
a) lesdits dispositifs permettant de monter/démonter les panneaux-colonnes (1) et les rayons (2) entre eux se composent d'une ou plusieurs ailes de support (11) en «L», regroupées en un ou plusieurs alignements répartis horizontalement sur les deux faces de chaque panneau-colonne (1); et de plusieurs rebords (21) alignés et répartis de manière à occuper deux bords opposés de chaque rayon (2); les ailes de support (11) et les rebords (21) s'assemblant entre eux par simple emboîtement, sans utiliser d'outils, ni aucune pièce auxiliaire,
b) ledit support (11) est composé de plusieurs branches (121) réparties sur l'ensemble de son bord inférieur, alignées entre elles et formant un angle avec le plan vertical de symétrie du panneau-colonne (11), **caractérisée en ce que**
c) en lien avec chaque alignement d'ailes de support (11) sur lesquelles se montent les rayons (2), se trouvent également des baguettes (14) dans le corps du panneau-colonne (1) ; de sorte que les rebords (21) correspondants des rayons (2) reposent leur arête libre sur les ailes de support (11) et sur les baguettes (14), ce qui augmente considérablement la résistance de l'ensemble, et parce que
d) de plus, chaque panneau-colonne (1) comprend des cavités (13), chacune étant placée à chaque extrémité de son support inférieur ; ces cavités (13) étant munies à leur base (131) d'un trou (132), pour permettre sa fixation à l'aide de vis à l'emplacement sur lequel il reposera.

## Patentansprüche

1. Regal oder Teil eines Regals, das eine Platten-Säule (1) und ein Einlegebrett (2) umfasst, die sich je nach Notwendigkeit wiederholen, um Mehrzweck-Ablagestrukturen zu schaffen; diese Platten-Säule (1) und das besagte Einlegebrett (2) sind mit Vorrichtungen ausgestattet, die die Montage/Demontage dieser Elemente untereinander erlauben, ohne Instrumente, Werkzeuge oder Hilfselemente einzusetzen; und jede Platten-Säule (1) weist eine Halterung (12) auf, die entlang der Platten-Säule (1) angebracht ist und den unteren Rand einnimmt, um sie in einer stabilen Gleichgewichtsposition zu halten und wobei
a) die besagten Vorrichtungen, die die Montage/Demontage der Platten-Säulen (1) und der Einlegebretter (2) untereinander erlauben, aus einem oder mehreren Halteflügeln (11) in "L"-Form bestehen, neu angeordnet in einer oder mehreren horizontal verteilten Fluchtlinien auf den beiden Seiten jeder Platten-Säule (1); und die verschiedenen Einfassungen (21) sind in einer Form ausgerichtet und aufgeteilt, dass sie die beiden gegenüberliegenden Ränder jedes Einlegebretts (2) einnehmen; die Halteflügel (11) und die Einfassungen (21) werden untereinander durch einfaches Einhängen zusammengefügt, ohne Werkzeuge oder Hilfselemente einsetzen zu müssen,
b) die besagte Halterung (11) setzt sich aus verschiedenen Abzweigungen (121) zusammen, die über die Einheit von ihrem unteren Rand verteilt sind, untereinander ausgerichtet, um einen Winkel mit der vertikalen Symmetrieebene der Platten-Säule (11) zu bilden, **gekennzeichnet dadurch, dass**
c) zusammen mit jeder Ausrichtung der Halteflügel (11), auf denen die Einlegebretter (2) montiert werden, auch Stangen (14) an der Struktur der Platten-Säule (1) vorhanden sind; so dass die Einfassungen (21), die zu den Einlegebrettern (2) gehören, mit ihrer freien Kante auf den Halteflügeln (11) und auf den Stangen (14) aufsitzen, was die Stabilität der Einheit beträchtlich erhöht; und dadurch, dass
d) darüber hinaus, jede Platten-Säule (1) Vertiefungen (13) umfasst, die sich jeweils an den Enden der unteren Halterung befinden; diese Vertiefungen (13) haben an ihrer Unterseite (131) eine Bohrung (132), die ihre Befestigung mittels Schraube in der Position erlaubt, an der sie angebracht werden soll.

## Claims

1. Shelf unit or part of shelf unit that is comprised of a column-panel (1) and a shelf (2) that repeat according to needs to create multipurpose storage structures; said panel-column (1) and said shelf (2) are equipped with devices that allow these elements to be assembled/disassembled without using instruments, tools or any auxiliary part; and each column-panel (1) has a support (12) arranged along the length of the column-panel (1) and that occupies its lower edge, to maintain it in a position of stable balance and where
a) said devices that allow assembly/disassembly of the column-panels (1) and the shelves (2) from each other are comprised of one or more «L»-shaped support brackets (11), regrouped in one or more alignments distributed horizontally on the two faces of each column-panel (1); and the various flanges (21) are aligned and distributed so that they occupy two opposite edges of each shelf (2); the support bracket (11) and the edges (21) are assembled by simply fitting together, without using tools or any auxiliary part.,
b) said support (11) is comprised of various branches (121) distributed along the entire lower edge, aligned with each other, forming an angle with the vertical plane of symmetry of the column-panel (11), **characterized in that**
c) together with each alignment of support brackets (11) on which the shelves (2) are mounted, there are also rods (14) in the body of the column-panel (1); so that the corresponding flanges (21) of the shelves (2) rest their free edge on the support brackets(11) and on the rods (14), which increases considerably the strength of the unit; and **in that**
d) also, each column-panel (1) comprises cavities (13), each located at each end of its lower support; said cavities (13) have in their base (131) an orifice (132), that allows their fastening with a screw in the place where it is to be located.
